# EUROPÄISCHE PATENTSCHRIFT

(11) **EP 0 259 313 B1**
(45) Veröffentlichungstag und Bekanntmachung des Hinweises auf die Patenterteilung: **11.01.1989**
(21) Anmeldenummer: 86902795.3
(22) Anmeldetag: 09.05.1986
(51) Int. Cl.: F04D 29/42

(54) **KREISELPUMPENGEHÄUSE**
CENTRIFUGAL PUMP CASING
BOITIER DE POMPE CENTRIFUGE

(30) Priorität: 17.05.1985 DE 3517827
(43) Veröffentlichungstag der Anmeldung: 16.03.1988
(73) Patentinhaber: KSB Aktiengesellschaft, 67227 Frankenthal (DE); LOWARA S.p.A., 36075 Montecchio Maggiore (Vicenza) (IT)
(72) Erfinder: STARKE, Jörg, D-6509 Eppelsheim (DE); SCHERER, Rolf, D-6717 Hessheim (DE); GHIOTTO, Renzo, I-36100 Vicenza (IT); LOVISETTO, Primo, I-36100 Vicenza (IT)
(74) Vertreter: Furkert, Diethelm
(86) Internationale Anmeldenummer: DE8600188
(87) Internationale Veröffentlichungsnummer: WO8606800

(56) Entgegenhaltungen:
- GB-A- 2 010 434
- US-A- 2 844 100

## Beschreibung

Die Erfindung betrifft ein Kreiselpumpengehäuse gemäß dem Oberbegriff des Anspruches 1.

Derartige Kreiselpumpengehäuse werden zum einen durch äußere Rohrleitungskräfte belastet und zum anderen sind sie hohen Innendrücken unterworfen. Der Erfindung liegt daher die Aufgabe zugrunde, für ein als Blechkonstruktion ausgebildetes Kreiselpumpengehäuse eine Form zu entwickeln, die unter dem Einfluß hoher Innendrücke stabil bleibt. Die Lösung dieser Aufgabe erfolgt gemäß dem kennzeichnenden Teil des Hauptanspruches. Durch die erfindungsgemäße Integration des saugseitigen Anschlußflansches in die Gehäuseschale ergibt sich zwischen dem druckseitigen Befestigungsflansch und dem Anschlußpunkt der Saugleitung ein kugel- oder bogenförmiger Verlauf des druckaufnehmenden Gehäuses. Dadurch wird ein gegen Verformungen stark geschütztes Gehäuse erzeugt. Die sickenartigen Freiräume, die für die Montage der Flanschverbindungsschrauben notwendig sind, bedingen eine weitere zusätzliche Versteifung der Gehäuseschale.

Eine Ausgestaltung der Erfindung sieht vor, daß im Bereich des saugseitigen Anschlußflansches die sickenartigen Freiräume mit scheibenförmigen Gegenlagern versehen sind. Diese Ausführungsform findet in denjenigen Fällen Anwendung, in denen die Muttern der Flanschverschraubungen in diesen sickenförmigen Freiräumen angeordnet werden. Aufgrund der Gegenlager können dann die zu verbindenden Flansche der Saugleitung und des in die Gehäuseschale integrierten Saugstutzens miteinander verbunden werden.

Eine andere Ausgestaltung der Erfindung sieht vor, daß im Bereich des saugseitigen Anschlußflansches ein separater Ringflansch mit der Gehäuseschale verbunden ist. Die Gehäuseschale weist hier neben den sickenartigen Freiräumen für die Flanschverschraubung einen Absatz auf, an dem ein Ringflansch bündig anliegt und mit der Gehäuseschale fest verbunden ist. Dieser Ringflansch, der ebenfalls als ein aus Blech bestehendes Einzelteil ausgebildet sein kann, bewirkt eine weitere Versteifung der Gehäuseschale.

Eine weitere Ausgestaltung der Erfindung sieht vor, daß die Gehäuseschale mit einem den Saugstutzen bildenden und mit dem Laufrad eine Spaltdichtung bewirkenden Einsatz versehen ist. Dieser Einsatz, der beispielsweise von der Druckseite in die Gehäuseschale eingeführt werden kann, läßt sich als einfaches rohrförmiges Teil herstellen. Je nach seiner Ausbildung kann er direkt mit dem Saugmund des Laufrades zusammenwirken und so eine Spaltdichtung bilden oder er nimmt einen entsprechend geformten Spaltring auf, der mit dem Saugmund des Laufrades zusammenwirkt.

Noch eine weitere Ausgestaltung der Erfindung sieht vor, daß die Gehäuseschale mit einem ein-oder mehrteiligen, den Saugstutzen und/oder den saugseitigen Radseitenraum bildenden Einsatz versehen ist. Diese Maßnahme kann der Verbesserung der hydraulischen Eigenschaften innerhalb der Gehäuseschale dienen, andererseits bietet sie auch die Möglichkeit, eine weitere Versteifung der Gehäuseschale vorzunehmen. In diesem Sinne wirkt eine weitere Ausgestaltung den Erfindung, nach der innerhalb des Gehäuses zwischen dem Saugstutzen und dem den Saugstutzen umgebenden Raum versteifende Mittels angeordnet sind.

Dies können entsprechend ausgebildete Blechformteile sein, welche sich beispielsweise zwischen dem Spaltringbereich und den sickenartigen Freiräumen erstrecken. Genauso gut kann der innerhalb der Gehäuseschale befindliche und den Saugstutzen umgebende Raum mit entsprechenden Vergußstoffen gefüllt werden. Diese können metallischer Art sein, es ist aber auch möglich, entsprechende Kunststoffe Verwendung finden zu lassen.

Ausführungsbeispiele der Erfindung sind in den Zeichnungen dargestellt und werden im folgenden näher beschrieben. Es zeigen die

Fig. 1 bis 3 eine Gehäuseschale, deren sickenartigen Freiräume mit Gegenlagern versehen sind und die

Fig. 4 bis 6 eine Gehäuseschale, die mit einem Ringflansch versehen ist.

Die Gehäuseschale 1 ist druckseitig mit einem Befestigungsflansch 2 versehen, welcher die Verbindung der Gehäuseschale mit einem nicht dargestellten Lagerstuhl oder Blockmotor sicherstellt. Innerhalb der Gehäuseschale ist in stilisierter Darstellung ein Laufrad 3 in radialer Bauart dargestellt. Die Gehäuseschale 1 erstreckt sich vom druckseitigen Befestigungsflansch 2 in etwa bogenförmig bis zum saugseitigen Anschlußflansch 4. Dieser wird von einer Dichtfläche 5 gebildet, oberhalb derer in die Gehäuseschale sickenartige Freiräume 6 eingeprägt sind, welche in diesem Ausführungsbeispiel zur Aufnahme von Muttern 7 für nicht näher dargestellte Flanschschrauben vorgesehen sind. Die Freiräume besitzen eine Größe, die es erlaubt, daß die Muttern 7 mit einem entsprechenden Werkzeug gehalten werden können. Zur Kräfteaufnahme ist in jeden Freiraum 6 im Bereich der Muttern 7 ein scheibenförmiges Gegenlager 8 angeschweißt. Der aufgrund dieser Bauart innerhalb der Gehäuseschale 1 angeordnete Saugstutzen 9 ist mit einem Spaltring 10 versehen, in den der Saugmund des Laufrades 3 eintaucht. Die Gehäuseschale 1 ist in diesem Beispiel einschließlich der Flanschdichtfläche 5 als ein einstückiges Blechformteil ausgebildet.

Die Fig. 2 weist im Gegensatz zur Fig. 1 einen Saugstutzen 9 auf, der zur Verbesserung der hydraulischen Eigenschaften innerhalb des Druckraumes 11 mit einem den saugseitigen Radseitenraum verkleinernden Einsatz 12 einstückig ausgebildet ist. Dieser Einsatz kann ohne Schwierigkeiten von der Druckseite her in das Gehäuse eingeführt werden und am äußeren und inneren Umfang durch Schweißnähte 13,14 mit der Gehäuseschale 1 verbunden werden. Entsprechend angebrachte Punktschweißungen sind ebenfalls denkbar.

Die Fig. 3 zeigt eine Vorderansicht auf die erfindungsgemäß gestaltete Gehäuseschale und läßt erkennen, wie die scheibenförmigen Gegenlager 8 die sickenartigen Freiräume 6 im Bereich der Befestigungsmuttern 7 verschließen.

Die Fig. 4 zeigt eine Gehäuseschale 1, bei der der saugseitige Anschlußflansch durch einen separaten Ringflansch 15 gebildet wird, der mit seiner rückwärtigen Fläche bündig an der Gehäuseschale 1 anliegt. Im Bereich der Befestigungsbohrungen 16 für die Flanschverschraubung liegen die hier gezeigten Muttern 7 in den sickenartigen Freiräumen 6. Der Ringflansch 15 kann mit der Gehäuseschale 1 durch eine umlaufende Schweißnaht 17 bzw. entsprechend angebrachte Punktschweißungen fest verbunden werden. Je nach Materialstärke wird eine zusätzliche Versteifung des gesamten Gehäuses erlangt. Der Saugstutzen 9 ist wiederum als einfaches rohrförmiges, mit einem Spaltring versehenes Einzelteil ausgebildet.

Die Fig. 5 zeigt eine von der Fig. 4 abweichende Variante, die ähnlich wie die Fig. 2 einen den Radseitenraum verkleinernden Einsatz 12 zum Gegenstand hat, welcher mit dem Saugstutzen 9 einteilig ausgebildet ist. Zur Versteifung des saugseitigen Bereiches der Gehäuseschale ist es möglich, den Raum 18, der den Saugstutzen 9 umgibt, mit zusätzlichen versteifenden Mitteln zu versehen. Dies können - hier nicht dargestellte - Abstützelemente sein, welche den innerhalb der Gehäuseschale 1 befindlichen Bereich der sickenartigen Freiräume 6 mit dem Bereich des Spaltringes 10 verbinden. Genauso gut kann es auch ein Auffüllen mit einer entsprechend steifen Vergußmasse sein, die die Druckfestigkeit des Gehäuses verbessert. Infolge des bogenförmigen Verlaufes von dem druckseitigen Befestigungsflansch 2 der Gehäuseschale 1 zum Bereich des saugseitigen Anschlußflansches ist dieses Gehäuse gegen Druckbelastung sowohl von Innen als auch von Außen äußerst widerstandsfähig.

Die Fig. 6 zeigt wiederum eine der Fig. 3 entsprechende Vorderansicht der Gehäuseschale 1, aus der ersichtlich ist, wie der Ringflansch 15 im Bereich der sickenartigen Freiräume 6 als Gegenlager für die Muttern 7 wirkt. infoige der bündigen Anlage des Ringflansches 15 an der Gehäuseschale 1, wird der Ringflansch 15 somit zum tragenden Bestandteil des Gehäuses.

Der bogenförmige Verlauf der Gehäuseschale 1, welcher auch kugelförmig, kegelförmig oder wie in den Ausführungsbeispielen gezeigt, aus einer Kombination derselben besteht, besitzt eine sehr hohe Festigkeit gegenüber den möglichen auftretenden Druckkräften.

## Patentansprüche

1. Kreiselpumpengehäuse in Blechbauweise, welches druckseitig mit einem Befestigungsflansch an einem Lagerstuhl oder Blockmotor angebracht ist und einen koaxial zur Pumpenachse angeordneten Saugstutzen mit einem Anschlußflansch aufweist, wobei eine Gehäuseschale als ein ein- oder mehrteiliges, zwischen Befestigungsflansch und Saugstutzen bogenförmig verlaufendes Blechformteil ausgebildet ist, dadurch gekennzeichnet, daß der saugseitige Anschlußflansch (4, 15) in die Gehäuseschale (1) integriert ist, wobei diese im Bereich der Bohrungen für die Flanschverschraubungen jeweils mit einem sickenartigen Freiraum (6) versehen ist.

2. Kreiselpumpengehäuse nach Anspruch 1, dadurch gekennzeichnet, daß die sickenartigen Freiräume (6) im Bereich des saugseitigen Anschlußflansches (4) mit scheibenförmigen Gegenlagern (8) versehen sind.

3. Kreiselpumpengehäuse nach Anspruch 1, dadurch gekennzeichnet, daß im Bereich des saugseitigen Anschlußflansches (4) ein separater Ringflansch (15) mit der Gehäuseschale (1) verbunden ist.

4. Kreiselpumpengehäuse nach den Ansprüchen 1 bis 3, dadurch gekennzeichnet, daß die Gehäuseschale (1) mit einem den Saugstutzen (9) bildenden und mit dem Laufrad (3) eine Spaltdichtung bewirkenden Einsatz (12) versehen ist:

5. Kreiselpumpengehäuse nach den Ansprüchen 1 bis 4, dadurch gekennzeichnet, daß die Gehäuseschale (1) mit einem ein- oder mehrteiligen, den Saugstutzen (9) und/oder den saugseitigen Radseitenraum bildenden Einsatz (12) versehen ist.

6. Kreiselpumpengehäuse nach den Ansprüchen 1 bis 5, dadurch gekennzeichnet, daß innerhalb der Gehäuseschale (1) zwischen dem Saugstutzen (9) und dem den Saugstutzen (9) umgebenden Raum (18) versteifende Mittel angeordnet sind.

## Claims

1. Centrifugal pump casing made of sheet metal fastened at the delivery side to a bearing block or a monobloc motor by means of a fastening flange and being equipped with a pump intake with connection flange arranged coaxially to the pump shaft, one casing wall being shaped as a solid or a multipart curved sheet metal part between the fastening flange and the pump intake, characterized by its connection flange (4, 15) being integrated in the casing wall (1), said casing wall (1) being provided with a bead-type free space (6) each within the range of the bores for bolting the flange.

2. Centrifugal pump casing as per claim 1, characterized by its bead-type free spaces (6) within the range of the connection flange (4) at the pump intake side being provided with disk- shaped abutments (8).

3. Centrifugal pump casing as per claim 1, characterized by a separate annular flange (15) being connected with the casing wall (1) within the range of the connection flange (4) at the pump intake side.

4. Centrifugal pump casing as per claims 1-3, characterized by the casing wall (1) being provided with a gap-sealing insert (12), said insert (12) forming the pump intake (9) and housing the pump impeller (3).

5. Centrifugal pump casing as per claims 1-4, characterized by the casing wall (1) being provided with a solid or a multipart insert (12) forming the pump intake (9) and/or the lateral space next to the pump impeller at the pump intake side.

6. Centrifugal pump casing as per claims 1-5, characterized by reinforcing means arranged within the casing wall (1) between the; pump intake (9) and the space (18) surrounding the pump intake (9).

## Revendications

1. Volute de pompe centrifuge en tôle, laquelle est mise en place - côté refoulement - au niveau d'un palier-support ou encore, d'un moteur monobloc ceci, au moyen d'une bride de fixation ; ladite volute présente une tubulure d'aspiration avec bride de raccordement à disposition coaxiale par rapport à l'axe de la pompe, une coquille de volute constituée d'une ou plusieurs pièces arquées façonnées en tôle, est disposée entre la bride de fixation et la tubulure d'aspiration, caractérisée par le fait que la bride de raccordement (4, 15) - côté aspiration - est intégrée à la coquille de volute (1), ladite coquille est toujours dotée d'un espace libre genre moulure (6) au niveau des perçages pour les raccordements de la bride.

2. A la suite de la revendication 1, la volute de pompe centrifuge se caractérise par les espaces libres genre moulure (6) au niveau de la bride de raccordement (4) - côté aspiration - dotés de butées (8) en forme de disque.

3. A la suite de la revendication 1, la volute de pompe centrifuge se caractérise par le fait, qu'une bride annulaire séparée (15) est reliée à la coquille de volute (1) ceci, au niveau de la bride de raccordement (4) - côté aspiration -.

. 4. A la suite des revendications 1 à 3, la volute de pompe centrifuge se caractérise par le fait, que la coquille de volute (1) est équipée d'une pièce d'insertion (12) solidaire de la tubulure d'aspiration (9) et, ensemble avec le rotor (3), fait office de joint étanche d'interstice.

5. A la suite des revendications 1 à 4, la volute de pompe centrifuge se caractérise par le fait, que la coquille de volute (1) constituée d'une ou plusieurs pièces, est équipée d'une pièce d'insertion (12), solidaire de la tubulure d'aspiration (9) et/ou de l'espace latéral du rotor - côté aspiration -.

6. A la suite des revendications 1 à 5, la volute de pompe centrifuge se caractérise par le fait que des moyens de renfort sont mis en place ceci, à l'intérieur de la coquille de volute (1), entre la tubulure d'aspiration (9) et l'espace (18) entourant la tubulure d'aspiration (9).
